# EUROPÄISCHE PATENTSCHRIFT

(11) **EP 4 146 893 B1**
(45) Veröffentlichungstag und Bekanntmachung des Hinweises auf die Patenterteilung: **31.12.2025**
(21) Anmeldenummer: 21724212.2
(22) Anmeldetag: 30.04.2021
(51) Int. Cl.: E05F 1/10, E05F 15/622

(54) **SPINDELANTRIEB FÜR EIN VERSCHLUSSELEMENT EINES KRAFTFAHRZEUGS**
SPINDLE DRIVE FOR A CLOSURE ELEMENT OF A MOTOR VEHICLE
ENTRAÎNEMENT À BROCHE POUR ÉLÉMENT DE FERMETURE D'UN VÉHICULE À MOTEUR

(30) Priorität: 04.05.2020 DE 102020111986
(43) Veröffentlichungstag der Anmeldung: 15.03.2023
(73) Patentinhaber: Brose Fahrzeugteile SE & Co. Kommanditgesellschaft, Bamberg, 96052 Bamberg (DE)
(72) Erfinder: SCHNEIDERBANGER, Michael, 96179 Rattelsdorf (DE); ZWOSTA, Tobias, 96352 Wilhelmsthal (DE)
(74) Vertreter: Gottschald Patentanwälte Partnerschaft mbB
(86) Internationale Anmeldenummer: PCT/EP2021/061419
(87) Internationale Veröffentlichungsnummer: WO 2021/224132

(56) Entgegenhaltungen:
- WO-A1-2009/020610
- CN-U- 204 984 056
- DE-A1- 10 330 176
- DE-A1- 102019 100 202
- US-A1- 2014 137 477

## Beschreibung

Die Erfindung betrifft einen Spindelantrieb für ein Verschlusselement eines Kraftfahrzeugs gemäß dem Oberbegriff von Anspruch 1.

Der Begriff "Verschlusselement" ist vorliegend umfassend zu verstehen. Hierunter fallen Heckklappen, Heckdeckel, Motorhauben, Seitentüren, Schiebetüren, Hubdächer, Schiebefenster etc.

In erster Linie findet der in Rede stehende Spindelantrieb allerdings Anwendung bei Heckklappen und Heckdeckeln in Kraftfahrzeugen. Er dient regelmäßig einer motorischen Verstellung des Verschlusselements zwischen einer Offenstellung und einer Schließstellung.

Der bekannte Spindelantrieb (DE 10 2014 105 956 A1), von dem die Erfindung ausgeht, weist ein Spindel-Spindelmutter-Getriebe mit Spindel, Spindelmutter und Spindelführungsrohr auf. Weiterhin weist er Antriebsanschlüsse zum Ausleiten von Antriebsbewegungen auf, von denen einer der Spindel und einer dem Spindelführungsrohr zugeordnet ist. Das Spindelführungsrohr weist aufgrund seiner zylindrischen Form zumeist einen im Wesentlichen konstanten Außenradius auf. Der dem Spindelführungsrohr zugeordnete Antriebsanschluss ist dort mit einem Anschlussabschnitt in das Spindelführungsrohr eingesteckt und mit diesem vercrimpt. Zusätzlich zu dem Spindel-Spindelmutter-Getriebe und einer Antriebseinheit zum Antreiben des Spindel-Spindelmutter-Getriebes weist der bekannte Spindelantrieb eine Antriebsfeder auf, die die Antriebsanschlüsse voneinander weg vorspannt und somit die Antriebseinheit unterstützt. Diese Antriebsfeder ist üblicherweise auf das Gewicht der Heckklappe ausgelegt und entsprechend stark ausgestaltet. Ein solcher Spindelantrieb ist auch aus der US 2014/137477 A1 bekannt.

Derartige Antriebsfedern können insbesondere im Brandfall zu einer Gefahr werden, wenn sie sich vom Spindelantrieb im Übrigen lösen und schlagartig entspannen. Es ist bekannt, diese Antriebsfedern über ein Gehäuse des Spindelantriebs und/oder die Antriebsanschlüsse zu sichern. Dabei kommen zum Teil auch weitere Sicherungselemente zum Einsatz.

Eine Herausforderung hierbei ist, dass die Antriebsanschlüsse und das Antriebsgehäuse üblicherweise Kunststoffkomponenten sind, wodurch diese im Brandfall wegschmelzen und die Antriebsfeder dennoch freigeben können. Teilweise wird dies verhindert, indem der Antriebsanschluss mit einem Metallabschnitt ausgestaltet wird, der mit dem Spindelführungsrohr verbunden wird und so die Antriebsfeder absichert. Dies ist jedoch produktionstechnisch aufwendig.

Der Erfindung liegt das Problem zugrunde, den bekannten Spindelantrieb derart auszugestalten und weiterzubilden, dass eine stabile Absicherung der Antriebsfeder bei geringen Produktionskosten erreicht wird.

Das obige Problem wird bei einem Spindelantrieb gemäß dem Oberbegriff von Anspruch 1 durch die Merkmale des kennzeichnenden Teils von Anspruch 1 gelöst.

Wesentlich ist die grundsätzliche Überlegung, das Spindelführungsrohr an einem Ende radial aufzuweiten und mittels dieser radialen Aufweitung die Antriebsfeder abzusichern.

Im Einzelnen wird vorgeschlagen, dass das Spindelführungsrohr aus Metall ausgestaltet ist, dass das Spindelführungsrohr an seiner dem ersten Antriebsanschluss zugewandten Seite einen Rohrendabschnitt mit einer Rohrendkante aufweist, dass der Rohrendabschnitt über zumindest einen Teil seines Umfangs derart radial aufgeweitet, insbesondere aufgebogen, ist, dass die Rohrendkante ausgehend von der Antriebslängsachse einen äußeren Endkantenradius aufweist, der größer als der erste Außenradius ist, dass der aufgeweitete Rohrendabschnitt die Antriebsfeder gegen eine Bewegung entlang der Antriebslängsachse sichert und dass der erste Antriebsanschluss einen Anschlussabschnitt aufweist, der direkt mit dem Spindelführungsrohr verbunden ist.

Diese Herangehensweise ermöglicht mehrere produktionstechnisch kostengünstige Lösungen zur Absicherung der Antriebsfeder. Mit dem Begriff "absichern" ist gemeint, dass der aufgeweitete Rohrendabschnitt jedenfalls in manchen Fällen, in denen einige oder je nach Ausgestaltung auch alle umliegenden Bauteile, insbesondere die Kunststoffbauteile, wegbrechen oder wegschmelzen, die Antriebsfeder direkt oder indirekt abstützt und eine weitere Expansion verhindert.

Bei einer besonders bevorzugten Ausgestaltung gemäß Anspruch 2 stützt sich die Antriebsfeder im montierten Zustand zusätzlich direkt oder indirekt axial an dem aufgeweiteten Rohrendabschnitt ab. Die Antriebsfeder übt dann im Betrieb des Spindelantriebs manchmal, vorzugsweise immer, eine Federkraft auf den aufgeweiteten Rohrendabschnitt aus. Der Rohrendabschnitt dient dann entsprechend nicht nur der Absicherung der Antriebsfeder, sondern auch ihrer Befestigung im normalen Betrieb.

Anspruch 3 betrifft bevorzugte Ausgestaltungen des aufgeweiteten Rohrendabschnitts, der je nach Bedarf umlaufend vollständig oder nur abschnittsweise aufgeweitet sein kann.

Bei den Ausgestaltungen der Ansprüche 4 und 5 ist eine Sicherungselementanordnung vorgesehen, die mindestens ein Sicherungselement aufweist. Eine besonders einfache Konstruktion ergibt sich, wenn das Sicherungselement um das Spindelführungsrohr herum angeordnet ist. So kann insbesondere ermöglicht werden, den Rohrendabschnitt nur ein geringes Stück aufweiten zu müssen und den sichernden Radius mittels des Sicherungselements zu erhöhen.

Alternativ kann gemäß Anspruch 6 vorgesehen sein, dass die Antriebsfeder in axialer Richtung in direktem Kontakt mit dem aufgeweiteten Rohrendabschnitt steht. Je nach Radius der Antriebsfeder muss der Rohrendabschnitt dafür entsprechend weit aufgeweitet werden, dafür wird kein weiteres Sicherungselement benötigt.

Anspruch 7 betrifft bevorzugte Radien der Antriebsfeder, der Rohrendkante und des Sicherungselements in Relation zueinander.

Grundsätzlich kann der Rohrendabschnitt einen Biegeabschnitt aufweisen, der unterschiedliche Biegewinkel aufweisen kann. Entsprechende Ausgestaltungen sind Gegenstand von Anspruch 8.

Bevorzugte Verbindungen zwischen dem Antriebsanschluss und dem Spindelführungsrohr sind Gegenstand von Anspruch 9.

Anspruch 10 betrifft bevorzugte Materialien des Sicherungselements, der Antriebsfeder, des ersten Antriebsanschlusses und des zweiten Antriebsanschlusses.

Eine weitere Lehre, die nicht Gegenstand der Erfindung ist, basiert ebenfalls auf dem Konzept der ersten Lehre. Hier wird statt des Rohrendabschnitts ein prinzipiell beliebiger Rohrabschnitt des Spindelführungsrohrs radial aufgeweitet. Der Rohrabschnitt wird jedoch derart aufgeweitet, dass ein maximaler Rohraußenradius in dem Rohrabschnitt kleiner als ein minimaler Windungsradius der Antriebsfeder ist.

Auf alle Ausführungen zu der ersten vorschlagsgemäßen Lehre darf verwiesen werden. Die Ausführungen zum Rohrendabschnitt gelten entsprechend für den Rohrabschnitt, die Rohrendkante kann jedoch prinzipiell beliebig angeordnet sein, beispielsweise auch wieder nach innen umgebogen sein.

Bei einem weiteren Spindelantrieb, der ebenfalls das Konzept der ersten beiden Lehren verwirklicht, aber die nicht Gegenstand der Erfindung ist, ist ebenfalls der Rohrabschnitt radial aufgeweitet und gleichzeitig das Spindelführungsrohr direkt mit dem Antriebsanschluss verbunden. Auch hier darf auf alle Ausführungen zu den ersten beiden Lehren verwiesen werden.

Im Folgenden wird die Erfindung anhand einer lediglich Ausführungsbeispiele darstellenden Zeichnung näher erläutert. In der Zeichnung zeigt
- Fig. 1: in einer schematischen Perspektivansicht das Heck eines Kraftfahrzeugs mit einem vorschlagsgemäßen Spindelantrieb,
- Fig. 2: in einer Schnittansicht den vorschlagsgemäßen Spindelantrieb gemäß Fig. 1 in a) einer eingefahrenen Stellung und b) einer ausgefahrenen Stellung und
- Fig. 3: in einer vergrößerten Ansicht ein Detail des vorschlagsgemäßen Antriebs gemäß Fig. 1, wobei die Ausführungsform der Figur 3a) zum beanspruchten Gegenstand nicht gehört.

Die in Fig. 1 dargestellte Anordnung zeigt einen einzigen Spindelantrieb 1, der zur motorischen Verstellung eines Verschlusselements 2, hier einer Heckklappe, eines Kraftfahrzeugs 3 dient. Grundsätzlich sind aber auch alle anderen im einleitenden Teil der Beschreibung angesprochenen Verschlusselemente 2, insbesondere Heckdeckel, vorteilhaft mittels des Spindelantriebs 1 verstellbar. Alle Ausführungen zu einer Heckklappe gelten entsprechend gleichermaßen für alle anderen denkbaren Verschlusselemente 2.

Wie Fig. 2 zu entnehmen ist, weist der Spindelantrieb 1 eine Antriebseinheit 4 und ein der Antriebseinheit 4 antriebstechnisch nachgeschaltetes Spindel-Spindelmutter-Getriebe 5 mit Spindel 6, Spindelmutter 7 und Spindelführungsrohr 8 zur Erzeugung von Antriebsbewegungen entlang einer Antriebslängsachse 9 auf. Die Antriebseinheit 4 weist hier und vorzugsweise einen elektrischen Antriebsmotor 10 und ein zwischen den elektrischen Antriebsmotor 10 und das Spindel-Spindelmutter-Getriebe 5 geschaltetes Zwischengetriebe 11 auf.

Die Spindel 6 kämmt mit der Spindelmutter 7. Hier und vorzugsweise wird dabei die Spindel 6 von der Antriebseinheit 4 angetrieben. Es ist jedoch ebenso denkbar, dass stattdessen die Spindelmutter 7 angetrieben wird. Das Spindel-Spindelmutter-Getriebe 5 wandelt somit hier und vorzugsweise rotatorische Antriebsbewegungen der Antriebseinheit 4 in lineare Antriebsbewegungen der Spindel 6 oder der Spindelmutter 7 um.

Das Spindelführungsrohr 8 ist axialfest mit der Spindelmutter 7 verbunden und entlang der Antriebslängsachse 9 teleskopartig zu der Spindel 6 verstellbar. Die Spindel 6 läuft in einem Spindelführungsbereich 12 des Spindelführungsrohrs 8 in dem Spindelführungsrohr 8. Hier und vorzugsweise umfasst der Spindelführungsbereich 12 nicht das gesamte Spindelführungsrohr 8. Der Spindelführungsbereich 12 ist der Bereich, in dem die Spindel 6 sich innerhalb des Spindelführungsrohrs 8 befinden kann.

Der Spindelantrieb 1 weist Antriebsanschlüsse 13, 14 zum Ausleiten der Antriebsbewegungen auf. Die Antriebsanschlüsse 13, 14 sind mittels der Antriebseinheit 4 entlang der Antriebslängsachse 9 gegeneinander zwischen einem eingefahrenen Zustand (Fig. 2a)) und einem ausgefahrenen Zustand (Fig. 2b)) verstellbar. Wie in Fig. 1 dargestellt, ist hier und vorzugsweise einer der Antriebsanschlüsse 13 mit einer Kraftfahrzeugkarosserie des Kraftfahrzeugs 3 verbunden und der andere der Antriebsanschlüsse 14 mit dem Verschlusselement 2 des Kraftfahrzeugs 3.

Ein erster Antriebsanschluss 13 der Antriebsanschlüsse 13, 14 ist axialfest mit dem Spindelführungsrohr 8 verbunden. Ein zweiter Antriebsanschluss 14 der Antriebsanschlüsse 13, 14 ist axialfest mit der Spindel 6 verbunden. Die Antriebsanschlüsse 13, 14 werden also durch die teleskopartige Verstellung der Spindel 6 gegenüber der Spindelmutter 7 und dem Spindelführungsrohr 8 verstellt.

Weiterhin ist eine Antriebsfeder 15, die hier und vorzugsweise eine Schraubenfeder und/oder eine Druckfeder, insbesondere eine Schraubendruckfeder, ist, vorgesehen. Die Antriebsfeder 15 dient ebenfalls zur Erzeugung der Antriebsbewegungen entlang der Antriebslängsachse 9. Die Antriebsfeder 15 wirkt dazu auf die Antriebsanschlüsse 13, 14 und spannt diese insbesondere voneinander weg vor.

Das Spindelführungsrohr 8 weist entlang zumindest eines axialen Abschnitts des Spindelführungsbereichs 12, hier und vorzugsweise entlang des gesamten Spindelführungsbereichs 12, ausgehend von der Antriebslängsachse 9 einen ersten Außenradius a auf. Es ist hier vorgesehen, dass das Spindelführungsrohr 8 im Querschnitt rund ist. In diesem Fall ist der Außenradius a winkelunabhängig. Grundsätzlich wäre jedoch auch denkbar, dass das Spindelführungsrohr 8 einen anderen Querschnitt aufweist. In diesem Fall ist der Außenradius a vorzugsweise der maximale Radius, den das Spindelführungsrohr 8 im Spindelführungsbereich 12 aufweist. Hier und vorzugsweise weist das Spindelführungsrohr 8 in mindestens 50 %, weiter vorzugsweise mindestens 90 %, der axialen Erstreckung des Spindelführungsbereichs 12 einen konstanten Außenradius a auf. Da die Spindel 6 hier und vorzugsweise mit einer Führungskontur 16 in dem Spindelführungsrohr 8 geführt wird und dieses vorzugsweise eine konstante Wandstärke aufweist, ist auch ersichtlich, dass der Außenradius a hier und vorzugsweise in wesentlichen Teilen des Spindelführungsbereichs 12 konstant sein muss.

Wesentlich ist nun, dass das Spindelführungsrohr 8 an seiner dem ersten Antriebsanschluss 13 zugewandten Seite einen Rohrendabschnitt 17 mit einer Rohrendkante 18 aufweist. Die Rohrendkante 18 ist das stirnseitige Materialende des Spindelführungsrohrs 8. Weiterhin ist wesentlich, das der Rohrendabschnitt 17 über zumindest einen Teil seines Umfangs derart radial aufgeweitet, insbesondere aufgebogen, ist, dass die Rohrendkante 18 ausgehend von der Antriebslängsachse 9 einen äußeren Endkantenradius e aufweist, der größer als der erste Außenradius a ist, und dass der aufgeweitete Rohrendabschnitt 17 die Antriebsfeder 15 gegen eine Bewegung entlang der Antriebslängsachse 9 sichert. Dies ist am besten der unteren Vergrößerung in Fig. 2 sowie in verschiedenen Varianten Fig. 3 zu entnehmen.

Der Rohrendabschnitt 17 erstreckt sich vom Beginn der Aufweitung bis zur Rohrendkante 18. Der äußere Endkantenradius e ist bezogen auf dieselbe Winkelposition um die Antriebslängsachse 9 größer als der erste Außenradius a. Hier und vorzugsweise ist auch der äußere Endkantenradius e in allen Winkelpositionen um die Antriebslängsachse 9 konstant.

Das Sichern der Antriebsfeder 15 dient, wie bereits einleitend erläutert, dazu, zu verhindern, dass die Antriebsfeder 15, insbesondere in einem Notfall wie einem Brandfall, keine unterwünschte axiale Bewegung vollzieht. Dieses Sichern kann dabei indirekt sein. Es kann auch sein, dass das Sichern nur dann mit einer Kraftübertragung zwischen der Antriebsfeder 15 und dem Rohrendabschnitt 17 einhergeht, wenn andere Teile des Spindelantriebs 1 weggebrochen oder weggeschmolzen oder ähnliches sind. Dies lässt sich am besten anhand von Fig. 3a) erläutern, die jedoch eine nicht erfindungsgemäße Ausführungsform zeigt. Dort stützt sich die Antriebsfeder 15 an dem Antriebsanschluss 13 ab. Zwar sind die dort gezeigten Spalte nur zur besseren Erkennbarkeit der einzelnen Teile dargestellt, jedoch wäre durchaus denkbar, dass zwischen Antriebsfeder 15 und aufgeweitetem Rohrendabschnitt 17 im Normalbetrieb keine Kraft übertragen wird, da diese komplett vom Antriebsanschluss 13 abgeleitet wird. Bricht der Antriebsanschluss 13 weg, sichert der Rohrendabschnitt 17 jedoch weiterhin die Antriebsfeder 15 ab. Alle Beschreibungen bezüglich des Betriebs des Spindelantriebs 1 beziehen sich auf einen montierten Zustand des Spindelantriebs 1 am Kraftfahrzeug 3.

Hier und vorzugsweise ist vorgesehen, dass sich die Antriebsfeder 15 im montierten Zustand direkt oder indirekt axial an dem aufgeweiteten Rohrendabschnitt 17 abstützt. Gegenüber dem reinen Absichern bedeutet das Abstützen, dass tatsächlich eine Kraft von der Antriebsfeder 15 auf den Rohrendabschnitt 17 übertragen wird. Dabei ist nicht nötig, dass dies immer der Fall ist, beispielsweise könnte die Antriebsfeder 15 im ausgefahrenen Zustand des Spindelantriebs 1 entspannt sein, vorzugsweise leitet die Antriebsfeder 15 jedoch auch im ausgefahrenen Zustand des Spindelantriebs 1 eine, insbesondere nicht unerhebliche, Kraft in die Antriebsanschlüsse 13, 14, ein.

Zusätzlich oder alternativ kann vorgesehen sein, dass der aufgeweitete Rohrendabschnitt 17 die Antriebsfeder 15 gegen eine Bewegung ihrer nächstliegenden Federwindung 19 und/oder eines nächstliegenden Federendes 20 in axialer Richtung an der Rohrendkante 18 vorbei sichert. Grundsätzlich wäre aber auch denkbar, beispielsweise die vorletzte Federwindung zu sichern. Hier und vorzugsweise sichert der aufgeweitete Rohrendabschnitt 17 die Antriebsfeder 15 gegen ein schlagartiges Lösen, also ein Verlassen der Antriebsfeder 15 des übrigen Spindelantriebs 1, das so nicht vorgesehen ist.

Indem sich die Antriebsfeder 15 direkt oder indirekt an dem aufgeweiteten Rohrendabschnitt 17 abstützt, wird die Kraftübertragung während des Öffnungsvorgangs sichergestellt. Indirektes Abstützen bedeutet hierbei, dass sich zwischen der Antriebsfeder 15 und dem aufgeweiteten Rohrendabschnitt 17 ein weiteres separates Element befindet, über das die Kraft während des Öffnungsvorgangs von der Antriebsfeder 15 auf den aufgeweiteten Rohrendabschnitt 17 übertragen wird. Bei einem direkten Abstützen ist kein weiteres separates Element zwischen der Antriebsfeder 15 und dem aufgeweiteten Rohrendabschnitt 17 vorgesehen.

Hier und vorzugsweise ist der aufgeweitete Rohrendabschnitt 17 über seinen gesamten Umfang aufgeweitet. Vorzugsweise ist der Rohrendabschnitt 17 dabei über seinen gesamten Umfang gleichmäßig aufgeweitet. Zusätzlich oder alternativ ist der aufgeweitete Rohrendabschnitt 17 radial abschnittsweise aufgeweitet. Dabei kann zum einen vorgesehen sein, dass beispielsweise nur eine Hälfte des Umfangs des Rohrendabschnitts 17 aufgeweitet ist, oder, dass der Rohrendabschnitt 17 zwar über seinen Umfang vollständig aufgeweitet ist, jedoch zur Entlastung in mehrere Umfangsabschnitte aufgetrennt ist. Hier und vorzugsweise bildet der aufgeweitete Rohrendabschnitt 17 jedoch einen durchgehenden aufgeweiteten Kragen. Alternativ weist der aufgeweitete Rohrendabschnitt 17 vorzugsweise mindestens zwei, weiter vorzugsweise mindestens drei, noch weiter vorzugsweise mindestens vier, aufgeweitete Umfangsabschnitte auf.

Wie in Fig. 3 gezeigt, kann vorgesehen sein, dass der Spindelantrieb 1 eine zwischen der Antriebsfeder 15 und dem aufgeweiteten Rohrendabschnitt 17 angeordnete Sicherungselementanordnung 21 mit mindestens einem Sicherungselement 22 aufweist. Die Sicherungselementanordnung 21 ermöglicht vorzugsweise in radialer Richtung eine durchgehende Absicherung, insbesondere ein durchgehendes Abstützen, der Antriebsfeder 15 über feuerfeste Materialien und/oder Metall. Es ist also vorzugsweise so, dass bei einem Wegdenken aller nicht feuerfesten und/oder Nicht-Metall-Materialien eine durchgehende Verbindung zwischen der Antriebsfeder 15 und dem aufgeweiteten Rohrendabschnitt 17 entsteht. Dabei kann insbesondere vorgesehen sein, dass zwischen der Antriebsfeder 15 und dem aufgeweiteten Rohrendabschnitt 17 in axialer Richtung nur feuerfeste Materialien und/oder Metall angeordnet sind. Sofern das Sicherungselement 21, wie bevorzugt, aus einem feuerfesten Material und/oder Metall ausgestaltet ist, ist letzteres also in den Fig. 3b) und c) der Fall. Sofern der Antriebsanschluss 13, wie ebenfalls bevorzugt, aus Kunststoff ausgestaltet ist, ist wie in Fig. 3a) zwischen der Antriebsfeder 15 und dem aufgeweiteten Rohrendabschnitt 17 in axialer Richtung auch Kunststoff angeordnet. Der Begriff "feuerfest" bedeutet hier, dass das entsprechende Material jedenfalls feuerfester als der Antriebsanschluss 13 und/oder ein Kunststoffteil des Spindelantriebs 1 ist.

Hier und vorzugsweise ist das Sicherungselement 22 axial zwischen der Antriebsfeder 15 und dem aufgeweiteten Rohrendabschnitt 17 und zumindest teilweise, insbesondere vollständig, umlaufend um das Spindelführungsrohr 8 angeordnet. Vorzugsweise ist das Sicherungselement 22 aus einem feuerfesten Material und/oder einem Metall ausgestaltet. Das Sicherungselement 22 kann in direktem Kontakt mit der Antriebsfeder 15 und/oder dem aufgeweiteten Rohrendabschnitt 17 stehen. Hier und vorzugsweise ist das Sicherungselement 22 scheibenförmig mit mittiger Aufnahme für das Spindelführungsrohr 8 ausgestaltet. Es kann so beispielsweise bei der Montage sehr einfach vor dem Aufweiten des Rohrendabschnitts 17 über das Spindelführungsrohr 8 geschoben werden oder auch nach dem Aufweiten vom anderen Ende über das Spindelführungsrohr 8 geschoben werden.

Im Ausführungsbeispiel gemäß Fig. 2 ist ersichtlich, dass die Antriebsfeder 15 alternativ in axialer Richtung in direktem Kontakt mit dem aufgeweiteten Rohrendabschnitt 17 stehen kann.

Wie Fig. 3 zu entnehmen ist, weist die Antriebsfeder 15 hier und vorzugsweise einen Federdraht auf, der mindestens eine Federwindung 19, insbesondere eine Endwindung, mit einem von der Antriebslängsachse 9 ausgehenden inneren Windungsradius w aufweist. Hier und vorzugsweise ist innerhalb des inneren Windungsradius w entlang der gesamten Antriebsfeder 15 kein Federdraht angeordnet, so dass es sich um den insgesamt minimalen Federradius handelt. Hier und vorzugsweise ist der äußere Endkantenradius e kleiner als der innere Windungsradius w der mindestens einen Federwindung 19. Zusätzlich oder alternativ kann das Sicherungselement 22 ausgehend von der Antriebslängsachse 9 einen Innenradius i aufweisen, der kleiner als der äußere Endkantenradius e ist. Zusätzlich oder alternativ kann das Sicherungselement 22 einen Außenradius s aufweisen, der größer als der innere Windungsradius w ist. Somit kann hier und vorzugsweise die Antriebsfeder 15, bei Wegdenken des Sicherungselements 22, an dem aufgeweiteten Rohrendabschnitt 17 vorbei bewegt werden.

Der Rohrendabschnitt 17 weist hier und vorzugsweise einen Biegeabschnitt 23, in dem die Wand des Spindelführungsrohres 8 einen gebogenen Verlauf hat, und einen sich an den Biegeabschnitt 23 anschließenden, in radialer Richtung quer zu der Antriebslängsachse 9 verlaufenden, insbesondere geraden, Sicherungsabschnitt 24, der die Antriebsfeder 15 gegen eine Bewegung entlang der Antriebslängsachse 9 sichert, auf.

Die Fig. 3a) und 3c) zeigen, dass der Sicherungsabschnitt 24 über den Biegeabschnitt 23 hier und vorzugsweise um einen Winkel 25 von etwa 90° umgebogen ist. Alternativ kann der Sicherungsabschnitt 24 über den Biegeabschnitt 23 um weniger als 90° von dem Spindelführungsrohr 8 aus umgebogen sein oder um mehr als 90°. Der Sicherungsabschnitt 24 endet hier und vorzugsweise an der Rohrendkante 18, so dass der Rohrendabschnitt 17 nur aus dem Biegeabschnitt 23 und dem Sicherungsabschnitt 24 besteht. Der Winkel 25 ist in Fig. 3 eingezeichnet.

Hier weist der erste Antriebsanschluss 13 einen Anschlussabschnitt 26 auf. Der Anschlussabschnitt 26 ist direkt mit dem Spindelführungsrohr 8 verbunden. Vorzugsweise ragt der Anschlussabschnitt 26 in das Spindelführungsrohr 8 und ist von innen stoffschlüssig und/oder formschlüssig und/oder kraftschlüssig mit dem Spindelführungsrohr 8 verbunden. Fig. 3a) zeigt eine nicht erfindungsgemäße Ausführungsform. Dort hintergreift der Anschlussabschnitt 26 den aufgeweiteten Rohrendabschnitt 17 und steht insbesondere formschlüssig mit diesem in Eingriff.

Das Sicherungselement 22 oder die mindestens eine Antriebsfeder 15 ist hier und vorzugsweise aus Metall ausgestaltet. Zusätzlich oder alternativ kann der erste Antriebsanschluss 13 und/oder der zweite Antriebsanschluss 14 aus einem Kunststoffmaterial ausgestaltet sein.

Nach einer weiteren Lehre, der eigenständige Bedeutung zukommt, wird ein Spindelantrieb 1 für ein Verschlusselement 2 eines Kraftfahrzeugs 3 vorgeschlagen, bei dem ebenfalls eine Antriebseinheit 4 und ein der Antriebseinheit 4 antriebstechnisch nachgeschaltetes Spindel-Spindelmutter-Getriebe 5 mit Spindel 6, Spindelmutter 7 und Spindelführungsrohr 8 zur Erzeugung von Antriebsbewegungen entlang einer Antriebslängsachse 9 vorgesehen sind.

Die Spindel 6 kämmt mit der Spindelmutter 7 und das Spindelführungsrohr 8 ist axialfest mit der Spindelmutter 7 verbunden. Das Spindelführungsrohr 8 ist entlang der Antriebslängsachse 9 teleskopartig zu der Spindel 6 verstellbar. Die Spindel 6 läuft in einem Spindelführungsbereich 12 des Spindelführungsrohrs 8 in dem Spindelführungsrohr 8.

Der Spindelantrieb 1 weist Antriebsanschlüsse 13, 14 zum Ausleiten der Antriebsbewegungen auf. Die Antriebsanschlüsse 13, 14 sind mittels der Antriebseinheit 4 entlang der Antriebslängsachse 9 gegeneinander zwischen einem eingefahrenen Zustand und einem ausgefahrenen Zustand verstellbar. Ein erster Antriebsanschluss 13 der Antriebsanschlüsse 13, 14 ist axialfest mit dem Spindelführungsrohr 8 verbunden. Ein zweiter Antriebsanschluss 14 der Antriebsanschlüsse 13, 14 ist axialfest mit der Spindel 6 verbunden.

Weiterhin ist eine Antriebsfeder 15, insbesondere Schraubendruckfeder, zur Erzeugung von Antriebsbewegungen entlang der Antriebslängsachse 9 vorgesehen. Die Antriebsfeder 15 wirkt auf die Antriebsanschlüsse 13, 14.

Ausgehend von der Antriebslängsachse 9 weist die Antriebsfeder 15 mindestens eine Federwindung 19, insbesondere Endwindung, mit einem inneren Windungsradius w auf. Das Spindelführungsrohr 8 weist entlang zumindest eines axialen Abschnitts des Spindelführungsbereichs 12 ausgehend von der Antriebslängsachse 9 einen ersten Außenradius a auf.

Wesentlich nach dieser weiteren Lehre ist, dass das Spindelführungsrohr 8 an seiner dem ersten Antriebsanschluss 13 zugewandten Seite einen Rohrabschnitt 27 aufweist, dass der Rohrabschnitt 27 zumindest teilweise radial aufgeweitet, insbesondere aufgebogen, ist, dass der Rohrabschnitt 27 in dem aufgeweiteten Bereich einen maximalen Rohraußenradius r aufweist, der kleiner als der innere Windungsradius w ist, dass der Spindelantrieb 1 eine Sicherungsanordnung 21 mit einem Sicherungselement 22 aufweist, dass antriebsfederseitig des Rohrabschnitts 27 um das Spindelführungsrohr 8 das Sicherungselement 22 angeordnet ist, dass das Sicherungselement 22 die Antriebsfeder 15 über den Rohrabschnitt 27 gegen eine Bewegung entlang der Antriebslängsachse 9 sichert.

Alle Ausführungen zu dem Rohrendabschnitt 17 gelten entsprechend für den Rohrabschnitt 27. Hier kann die Rohrendkante 18 jedoch beliebig angeordnet sein. Sie kann insbesondere im Anschluss an den Rohrabschnitt 27 wieder nach innen umgebogen sein.

Auf alle Ausführungen zu der ersten Lehre darf bezüglich der zweiten Lehre und wechselseitig verwiesen werden.

Die Antriebsanschlüsse 13, 14 können jeweils mit einem kraftfahrzeugseitigen Gegengelenkteil gekoppelt werden. Zumindest der erste Antriebsanschluss 13, hier und vorzugsweise beide Antriebsanschlüsse 13, 14, weist bzw. weisen einen Lagerabschnitt 28 zur Kopplung mit dem Gegengelenkteil, insbesondere eine Kugelpfanne oder einen Kugelkopf, sowie einen direkt mit dem Spindelführungsrohr verbundenen Anschlussabschnitt 26 und einen den Lagerabschnitt 28 mit dem Anschlussabschnitt 26 verbindenden Verbindungsabschnitt 29 auf. Wie bereits angedeutet ist der Antriebsanschluss 13 bzw. sind insbesondere beide Antriebsanschlüsse 13, 14 zumindest teilweise, vorzugsweise vollständig, aus Kunststoff ausgestaltet. Zusätzlich oder alternativ kann der Antriebsanschluss 13 oder beide Antriebsanschlüsse 13, 14 einstückig ausgestaltet sein.

Nach noch einer weiteren Lehre wird ein Spindelantrieb 1 für ein Verschlusselement 2 eines Kraftfahrzeugs 3 vorgeschlagen, wobei eine Antriebseinheit 4 und ein der Antriebseinheit 4 antriebstechnisch nachgeschaltetes Spindel-Spindelmutter-Getriebe 5 mit Spindel 6, Spindelmutter 7 und Spindelführungsrohr 8 zur Erzeugung von Antriebsbewegungen entlang einer Antriebslängsachse 9 vorgesehen sind.

Die Spindel 6 kämmt mit der Spindelmutter 7. Das Spindelführungsrohr 8 ist axialfest mit der Spindelmutter 7 verbunden und entlang der Antriebslängsachse 9 teleskopartig zu der Spindel 6 verstellbar. Die Spindel 6 läuft in einem Spindelführungsbereich 12 des Spindelführungsrohrs 8 in dem Spindelführungsrohr 8.

Der Spindelantrieb 1 weist Antriebsanschlüsse 13, 14 zum Ausleiten der Antriebsbewegungen auf. Die Antriebsanschlüsse 13, 14 sind mittels der Antriebseinheit 4 entlang der Antriebslängsachse 9 gegeneinander verstellbar, wobei ein erster Antriebsanschluss 13 der Antriebsanschlüsse 13, 14 axialfest mit dem Spindelführungsrohr 8 verbunden ist und wobei ein zweiter Antriebsanschluss 14 der Antriebsanschlüsse 13, 14 axialfest mit der Spindel 6 verbunden ist.

Weiterhin weist der Spindelantrieb 1 eine Antriebsfeder 15, insbesondere Schraubendruckfeder, zur Erzeugung von Antriebsbewegungen entlang der Antriebslängsachse 9 auf. Die Antriebsfeder 15 wirkt auf die Antriebsanschlüsse 13, 14.

Das Spindelführungsrohr 8 weist entlang zumindest eines axialen Abschnitts des Spindelführungsbereichs 12 ausgehend von der Antriebslängsachse 9 einen ersten Außenradius a auf.

Wesentlich nach dieser Lehre ist nun, dass das Spindelführungsrohr 8 an seiner dem ersten Antriebsanschluss 13 zugewandten Seite einen Rohrabschnitt 27 aufweist, dass der Rohrabschnitt 27 zumindest teilweise radial aufgeweitet, insbesondere aufgebogen ist, dass der Rohrabschnitt 27 die Antriebsfeder 15 gegen eine Bewegung entlang der Antriebslängsachse 9 sichert, dass der erste Antriebsanschluss 13 einen Lagerabschnitt 28 zur Kopplung mit dem Gegengelenkteil, insbesondere eine Kugelpfanne oder einen Kugelkopf, sowie einen direkt mit dem Spindelführungsrohr 8 verbundenen Anschlussabschnitt 26 und einen den Lagerabschnitt 28 mit dem Anschlussabschnitt 26 verbindenden Verbindungsabschnitt 29 aufweist und dass der Antriebsanschluss 13 einstückig ausgestaltet ist.

Auf alle Ausführungen zu den ersten beiden Lehren darf bezüglich der dritten Lehre und wechselseitig verwiesen werden.

Hier und vorzugsweise ist bei den letzten beiden Lehren vorgesehen, dass das Spindelführungsrohr 8 hinter dem Rohrabschnitt 27 in axialer Richtung zu dem Antriebsanschluss 13 einen Endabschnitt aufweist, der einen Endaußenradius aufweist, der kleiner als der maximale Rohraußenradius r ist.

## Patentansprüche

1. Spindelantrieb für ein Verschlusselement (2) eines Kraftfahrzeugs (3), wobei eine Antriebseinheit (4) und ein der Antriebseinheit (4) antriebstechnisch nachgeschaltetes Spindel-Spindelmutter-Getriebe (5) mit Spindel (6), Spindelmutter (7) und Spindelführungsrohr (8) zur Erzeugung von Antriebsbewegungen entlang einer Antriebslängsachse (9) vorgesehen sind,
wobei die Spindel (6) mit der Spindelmutter (7) kämmt, wobei das Spindelführungsrohr (8) axialfest mit der Spindelmutter (7) verbunden ist und entlang der Antrieblängssachse (9) teleskopartig zu der Spindel (6) verstellbar ist, wobei die Spindel (6) in einem Spindelführungsbereich (12) des Spindelführungsrohrs (8) in dem Spindelführungsrohr (8) läuft,
wobei der Spindelantrieb (1) Antriebsanschlüsse (13, 14) zum Ausleiten der Antriebsbewegungen aufweist, wobei die Antriebsanschlüsse (13, 14) mittels der Antriebseinheit (4) entlang der Antriebslängsachse (9) gegeneinander zwischen einem eingefahrenen Zustand und einem ausgefahrenen Zustand verstellbar sind, wobei ein erster Antriebsanschluss (13) der Antriebsanschlüsse (13, 14) axialfest mit dem Spindelführungsrohr (8) verbunden ist, wobei ein zweiter Antriebsanschluss (14) der Antriebsanschlüsse (13, 14) axialfest mit der Spindel (6) verbunden ist,
wobei eine Antriebsfeder (15), insbesondere Schraubendruckfeder, zur Erzeugung von Antriebsbewegungen entlang der Antriebslängsachse (9) vorgesehen ist, wobei die Antriebsfeder (15) auf die Antriebsanschlüsse (13, 14) wirkt,
wobei das Spindelführungsrohr (8) entlang zumindest eines axialen Abschnitts des Spindelführungsbereichs (12) ausgehend von der Antriebslängsachse (13, 14) einen ersten Außenradius (a) aufweist, wobei das Spindelführungsrohr (8) an seiner dem ersten Antriebsanschluss (13) zugewandten Seite einen Rohrendabschnitt (17) mit einer Rohrendkante (18) aufweist, der über zumindest einen Teil seines Umfangs derart radial aufgeweitet, insbesondere aufgebogen, ist, dass die Rohrendkante (18) ausgehend von der Antriebslängsachse (9) einen äußeren Endkantenradius (e) aufweist, der größer als der erste Außenradius (a) ist,
**dadurch gekennzeichnet,**
**dass** das Spindelführungsrohr (8) aus Metall ausgestaltet ist, dass der aufgeweitete Rohrendabschnitt (17) die Antriebsfeder (15) gegen eine Bewegung entlang der Antrieblängssachse (9) sichert und dass der erste Antriebsanschluss (13) einen Anschlussabschnitt (26) aufweist, der direkt mit dem Spindelführungsrohr (8) verbunden ist.

2. Spindelantrieb nach Anspruch 1, **dadurch gekennzeichnet, dass** sich die Antriebsfeder (15) im montierten Zustand direkt oder indirekt axial an dem aufgeweiteten Rohrendabschnitt (17) abstützt, und/oder, dass der aufgeweitete Rohrendabschnitt (17) die Antriebsfeder (15) gegen eine Bewegung ihrer nächstliegenden Federwindung (19) und/oder eines nächstliegenden Federendes (20) in axialer Richtung an der Rohrendkante (18) vorbei sichert, und/oder, dass der aufgeweitete Rohrendabschnitt (17) die Antriebsfeder (15) gegen ein schlagartiges Lösen sichert.

3. Spindelantrieb nach Anspruch 1 oder 2, **dadurch gekennzeichnet, dass** der aufgeweitete Rohrendabschnitt (17) über seinen gesamten Umfang aufgeweitet ist, und/oder, dass der aufgeweitete Rohrendabschnitt (17) radial abschnittsweise, aufgeweitet ist, vorzugsweise, dass der aufgeweitete Rohrendabschnitt (17) mindestens zwei, weiter vorzugsweise mindestens drei, noch weiter vorzugsweise mindestens vier, aufgeweitete Umfangsabschnitte aufweist.

4. Spindelantrieb nach einem der vorhergehenden Ansprüche, **dadurch gekennzeichnet, dass** der Spindelantrieb (1) eine zwischen der Antriebsfeder (15) und dem aufgeweiteten Rohrendabschnitt (17) angeordnete Sicherungselementanordnung (21) mit mindestens einem Sicherungselement (22) aufweist, vorzugsweise, dass die Sicherungselementanordnung (21) in radialer Richtung eine durchgehende Absicherung, insbesondere ein durchgehendes Abstützen, der Antriebsfeder (15) über feuerfeste Materialien und/oder Metall ermöglicht, weiter vorzugsweise, dass zwischen der Antriebsfeder (15) und dem aufgeweiteten Rohrendabschnitt (17) in axialer Richtung nur feuerfeste Materialien und/oder Metall angeordnet sind.

5. Spindelantrieb nach Anspruch 4, **dadurch gekennzeichnet, dass** das Sicherungselement (22) axial zwischen der Antriebsfeder (15) und dem aufgeweiteten Rohrendabschnitt (17) und zumindest teilweise, insbesondere vollständig, umlaufend um das Spindelführungsrohr (8) angeordnet ist, und/oder, dass das Sicherungselement (22) aus einem feuerfesten Material und/oder einem Metall ausgestaltet ist, und/oder, dass das Sicherungselement (22) in direktem Kontakt mit der Antriebsfeder (15) und/oder dem aufgeweiteten Rohrendabschnitt (17) steht.

6. Spindelantrieb nach einem der Ansprüche 1 bis 3, **dadurch gekennzeichnet, dass** die Antriebsfeder in axialer Richtung in direktem Kontakt mit dem aufgeweiteten Rohrendabschnitt steht.

7. Spindelantrieb nach einem der vorhergehenden Ansprüche, **dadurch gekennzeichnet, dass** ein Federdraht der Antriebsfeder (15) mindestens eine Federwindung (19), insbesondere Endwindung, mit einem von der Antriebslängsachse ausgehenden inneren Windungsradius (w) aufweist, und dass der äußere Endkantenradius (e) kleiner als der innere Windungsradius (w) der mindestens einen Federwindung (19) ist und/oder das Sicherungselement (22) ausgehend von der Antriebslängsachse (9) einen Innenradius (i) aufweist, der kleiner als der äußere Endkantenradius (e) ist, und/oder das Sicherungselement (22) einen Außenradius (s) aufweist, der größer als der innere Windungsradius (w) ist.

8. Spindelantrieb nach einem der vorhergehenden Ansprüche, **dadurch gekennzeichnet, dass** der Rohrendabschnitt (17) einen Biegeabschnitt (23), in dem eine Wand des Spindelführungsrohres (8) einen gebogenen Verlauf hat, und einen sich an den Biegeabschnitt (23) anschließenden, in radialer Richtung quer zu der Antrieblängssachse (9) verlaufenden, insbesondere geraden, Sicherungsabschnitt (24), der die Antriebsfeder (15) gegen eine Bewegung entlang der Antrieblängssachse (9) sichert, aufweist, vorzugsweise, dass der Sicherungsabschnitt (24) über den Biegeabschnitt (23) um weniger als 90 Grad von dem Spindelführungsrohr (8) aus umgebogen ist, oder um etwa 90 Grad umgebogen ist, oder um mehr als 90 Grad umgebogen ist, weiter vorzugsweise, dass der Sicherungsabschnitt (24) an der Rohrendkante (18) endet.

9. Spindelantrieb nach einem der vorhergehenden Ansprüche, **dadurch gekennzeichnet, dass** der Anschlussabschnitt (26) in das Spindelführungsrohr (8) ragt und von innen stoffschlüssig und/oder formschlüssig und/oder kraftschlüssig mit dem Spindelführungsrohr (8) verbunden ist, und/oder, dass der Anschlussabschnitt (26) den aufgeweiteten Rohrendabschnitt (17) hintergreift und insbesondere formschlüssig mit diesem in Eingriff steht.

10. Spindelantrieb nach einem der vorhergehenden Ansprüche, **dadurch gekennzeichnet, dass** das Sicherungselement (22) und/oder die mindestens eine Antriebsfeder (15) aus Metall ausgestaltet ist, und/oder, dass der erste Antriebsanschluss (13) und/oder der zweite Antriebsanschluss (14) aus einem Kunststoffmaterial ausgestaltet ist.

11. Spindelantrieb nach einem der vorhergehenden Ansprüche, **dadurch gekennzeichnet, dass** die Antriebsanschlüsse (13, 14) jeweils mit einem kraftfahrzeugseitigen Gegengelenkteil gekoppelt werden können, dass zumindest der erste Antriebsanschluss (13) einen Lagerabschnitt (28) zur Kopplung mit dem Gegengelenkteil, insbesondere eine Kugelpfanne oder einen Kugelkopf, sowie einen direkt mit dem Spindelführungsrohr (8) verbundenen Anschlussabschnitt (26) und einen den Lagerabschnitt (28) mit dem Anschlussabschnitt (26) verbindenden Verbindungsabschnitt (29) aufweist, dass der erste Antriebsanschluss (13), insbesondere vollständig, aus Kunststoff und/oder einstückig ausgestaltet ist.

## Claims

1. Spindle drive for a closure element (2) of a motor vehicle (3), wherein a drive unit (4) and a spindle-spindle nut mechanism (5) arranged on the drive-output side of the drive unit (4), comprising a spindle (6), a spindle nut (7) and a spindle guide tube (8), are provided for producing drive movements along a drive longitudinal axis (9), wherein the spindle (6) meshes with the spindle nut (7), wherein the spindle guide tube (8) is connected to the spindle nut (7) in an axially fixed manner and is adjustable telescopically with respect to the spindle (6) along the drive longitudinal axis (9), wherein the spindle (6) runs in the spindle guide tube (8) in a spindle-guiding region (12) of the spindle guide tube (8), wherein the spindle drive (1) has drive connectors (13, 14) for outputting the drive movements, wherein the drive connectors (13, 14) are adjustable with respect to one another along the drive longitudinal axis (9), between a retracted state and a deployed state, by means of the drive unit (4), wherein a first drive connector (13) of the drive connectors (13, 14) is connected to the spindle guide tube (8) in an axially fixed manner, wherein a second drive connector (14) of the drive connectors (13, 14) is connected to the spindle (6) in an axially fixed manner, wherein a drive spring (15), in particular a helical compression spring, is provided for producing drive movements along the drive longitudinal axis (9), wherein the drive spring (15) acts on the drive connectors (13, 14), wherein, starting from the drive longitudinal axis (13, 14), the spindle guide tube (8) has a first outer radius (a) along at least one axial portion of the spindle-guiding region (12), wherein the spindle guide tube (8) has, on its side facing the first drive connector (13), a tube end portion (17) with a tube end edge (18) which is widened radially, in particular bent open, over at least part of its circumference in such a way that, starting from the drive longitudinal axis (9), the tube end edge (18) has an outer end edge radius (e) which is larger than the first outer radius (a), **characterized in that** the spindle guide tube (8) is made of metal, **in that** the widened tube end portion (17) secures the drive spring (15) against a movement along the drive longitudinal axis (9), and **in that** the first drive connector (13) has a connection portion (26) which is connected directly to the spindle guide tube (8).

2. Spindle drive according to Claim 1, **characterized in that**, in the assembled state, the drive spring (15) is axially supported directly or indirectly on the widened tube end portion (17), and/or **in that** the widened tube end portion (17) secures the drive spring (15) against a movement of its nearest spring turn (19) and/or of a nearest spring end (20) past the tube end edge (18) in the axial direction, and/or **in that** the widened tube end portion (17) secures the drive spring (15) against sudden release.

3. Spindle drive according to Claim 1 or 2, **characterized in that** the widened tube end portion (17) is widened over its entire circumference, and/or **in that** the widened tube end portion (17) is radially widened in some section or sections, preferably **in that** the widened tube end portion (17) has at least two, more preferably at least three, even more preferably at least four, widened circumference sections.

4. Spindle drive according to one of the preceding claims, **characterized in that** the spindle drive (1) has a securing element assembly (21), which is arranged between the drive spring (15) and the widened tube end portion (17) and comprises at least one securing element (22), preferably **in that** the securing element assembly (21) enables a continuous securing effect on, in particular continuous support for, the drive spring (15) in the radial direction by means of fire-resistant materials and/or metal, more preferably **in that** only fire-resistant materials and/or metal are/is arranged between the drive spring (15) and the widened tube end portion (17) in the axial direction.

5. Spindle drive according to Claim 4, **characterized in that** the securing element (22) is arranged axially between the drive spring (15) and the widened tube end portion (17) and at least partially, in particular completely, around the spindle guide tube (8), and/or in that the securing element (22) is made of a fire-resistant material and/or a metal, and/or **in that** the securing element (22) is in direct contact with the drive spring (15) and/or the widened tube end portion (17).

6. Spindle drive according to one of Claims 1 to 3, **characterized in that** the drive spring is in direct contact with the widened tube end portion in the axial direction.

7. Spindle drive according to one of the preceding claims, **characterized in that** a spring wire of the drive spring (15) has at least one spring turn (19), in particular end turn, with an inner turn radius (w) starting from the drive longitudinal axis, and **in that** the outer end edge radius (e) is smaller than the inner turn radius (w) of the at least one spring turn (19), and/or, starting from the drive longitudinal axis (9), the securing element (22) has an inner radius (i) which is smaller than the outer end edge radius (e), and/or the securing element (22) has an outer radius (s) which is larger than the inner turn radius (w).

8. Spindle drive according to one of the preceding claims, **characterized in that** the tube end portion (17) has a bent portion (23), in which a wall of the spindle guide tube (8) has a bent profile, and a securing portion (24), in particular a straight securing portion, which adjoins the bent portion (23), extends transversely to the drive longitudinal axis (9) in the radial direction, and secures the drive spring (15) against a movement along the drive longitudinal axis (9), preferably **in that**, starting from the spindle guide tube (8), the securing portion (24) is bent over the bent portion (23) through less than 90 degrees, or through about 90 degrees, or by more than 90 degrees, more preferably **in that** the securing portion (24) ends at the tube end edge (18).

9. Spindle drive according to one of the preceding claims, **characterized in that** the connection portion (26) projects into the spindle guide tube (8) and is connected in a materially integral and/or form-fitting and/or force-fitting manner to the spindle guide tube (8) from the inside, and/or **in that** the connection portion (26) fits behind the widened tube end portion (17) and, in particular, is in form-fitting engagement with the latter.

10. Spindle drive according to one of the preceding claims, **characterized in that** the securing element (22) and/or the at least one drive spring (15) are/is made of metal, and/or **in that** the first drive connector (13) and/or the second drive connector (14) are/is made of a plastics material.

11. Spindle drive according to one of the preceding claims, **characterized in that** the drive connectors (13, 14) can each be coupled to a mating joint component on the motor vehicle, **in that** at least the first drive connector (13) has a bearing portion (28) for coupling to the mating joint component, in particular a ball socket or a ball head, as well as a connection portion (26) connected directly to the spindle guide tube (8), and a linking portion (29) linking the bearing portion (28) to the connection portion (26), **in that** the first drive connector (13) is made, in particular completely, of plastic, and/or is of integral design.

## Revendications

1. Entraînement à vis pour un élément de fermeture (2) d'un véhicule automobile (3), une unité d'entraînement (4) et un mécanisme à vis et écrou de vis (5) monté en aval de l'unité d'entraînement (4) en termes d'entraînement étant prévus, avec une vis (6), un écrou de vis (7) et un tube de guidage de vis (8) pour générer des mouvements d'entraînement le long d'un axe longitudinal d'entraînement (9),
la vis (6) s'engrenant avec l'écrou de vis (7), le tube de guidage de vis (8) étant relié de manière axialement fixe à l'écrou de vis (7) et pouvant être déplacé de manière télescopique le long de l'axe longitudinal d'entraînement (9) par rapport à la vis (6), la vis (6) se déplaçant dans une zone de guidage de vis (12) du tube de guidage de vis (8) dans le tube de guidage de vis (8), l'entraînement à vis (1) présentant des raccords d'entraînement (13, 14) pour transmettre les mouvements d'entraînement, les raccords d'entraînement (13, 14) pouvant être déplacés l'un par rapport à l'autre entre un état rentré et un état sorti au moyen de l'unité d'entraînement (4) le long de l'axe longitudinal d'entraînement (9), un premier raccord d'entraînement (13) des raccords d'entraînement (13, 14) étant relié de manière axialement fixe au tube de guidage de vis (8), un deuxième raccord d'entraînement (14) des raccords d'entraînement (13, 14) étant relié de manière axialement fixe à la vis (6),
un ressort d'entraînement (15), notamment un ressort de compression hélicoïdal, étant prévu pour générer des mouvements d'entraînement le long de l'axe longitudinal d'entraînement (9), le ressort d'entraînement (15) agissant sur les raccords d'entraînement (13, 14),
le tube de guidage de vis (8) présentant, le long d'au moins une section axiale de la zone de guidage de vis (12) à partir de l'axe longitudinal d'entraînement (13, 14), un premier rayon extérieur (a), le tube de guidage de vis (8) présentant, sur son côté tourné vers le premier raccord d'entraînement (13), une section d'extrémité de tube (17) avec un bord d'extrémité de tube (18) qui est élargi radialement sur au moins une partie de sa circonférence, notamment recourbé, de telle sorte que le bord d'extrémité de tube (18) présente, à partir de l'axe longitudinal d'entraînement (9), un rayon de bord d'extrémité extérieur (e) qui est supérieur au premier rayon extérieur (a),
**caractérisé**
**en ce que** le tube de guidage de vis (8) est en métal, en ce que la section d'extrémité de tube élargie (17) sécurise le ressort d'entraînement (15) contre un déplacement le long de l'axe longitudinal d'entraînement (9) et en ce que le premier raccord d'entraînement (13) présente une section de raccordement (26) qui est directement reliée au tube de guidage de vis (8).

2. Entraînement à vis selon la revendication 1, **caractérisé en ce que** le ressort d'entraînement (15), à l'état monté, s'appuie directement ou indirectement axialement sur la section d'extrémité de tube élargie (17) et/ou **en ce que** la section d'extrémité de tube élargie (17) sécurise le ressort d'entraînement (15) contre un mouvement de sa spire de ressort (19) la plus proche et/ou d'une extrémité de ressort (20) la plus proche dans la direction axiale au-delà du bord d'extrémité de tube (18), et/ou **en ce que** la section d'extrémité de tube élargie (17) sécurise le ressort d'entraînement (15) contre un desserrement brusque.

3. Entraînement à vis selon la revendication 1 ou 2, **caractérisé en ce que** la section d'extrémité de tube élargie (17) est élargie sur toute sa circonférence, et/ou **en ce que** la section d'extrémité de tube élargie (17) est élargie radialement par sections, de préférence en ce que la section d'extrémité de tube élargie (17) présente au moins deux, de manière davantage préférée au moins trois, de manière encore davantage préférée au moins quatre sections circonférentielles élargies.

4. Entraînement à vis selon l'une quelconque des revendications précédentes, **caractérisé en ce que** l'entraînement à vis (1) présente un agencement d'élément de sécurisation (21) agencé entre le ressort d'entraînement (15) et la section d'extrémité de tube élargie (17), avec au moins un élément de sécurisation (22), de préférence **en ce que** l'agencement d'élément de sécurisation (21) permet, dans la direction radiale, une sécurisation continue, notamment un appui continu, du ressort d'entraînement (15) par l'intermédiaire de matériaux réfractaires et/ou de métal, de manière davantage préférée **en ce que** seuls des matériaux réfractaires et/ou du métal sont agencés dans la direction axiale entre le ressort d'entraînement (15) et la section d'extrémité de tube élargie (17).

5. Entraînement à vis selon la revendication 4, **caractérisé en ce que** l'élément de sécurisation (22) est agencé axialement entre le ressort d'entraînement (15) et la section d'extrémité de tube élargie (17) et au moins partiellement, notamment complètement, autour du tube de guidage de vis (8), et/ou **en ce que** l'élément de sécurisation (22) est conçu en un matériau réfractaire et/ou un métal, et/ou **en ce que** l'élément de sécurisation (22) est en contact direct avec le ressort d'entraînement (15) et/ou la section d'extrémité de tube élargie (17).

6. Entraînement à vis selon l'une quelconque des revendications 1 à 3, **caractérisé en ce que** le ressort d'entraînement est en contact direct avec la section d'extrémité de tube élargie dans la direction axiale.

7. Entraînement à vis selon l'une quelconque des revendications précédentes, **caractérisé en ce qu'**un fil métallique de ressort du ressort d'entraînement (15) présente au moins une spire de ressort (19), notamment une spire d'extrémité, ayant un rayon de spire intérieur (w) partant de l'axe longitudinal d'entraînement, et **en ce que** le rayon de bord d'extrémité extérieur (e) est inférieur au rayon de spire intérieur (w) de l'au moins une spire de ressort (19) et/ou l'élément de sécurisation (22) présente, à partir de l'axe longitudinal d'entraînement (9), un rayon intérieur (i) qui est inférieur au rayon de bord d'extrémité extérieur (e), et/ou l'élément de sécurisation (22) présente un rayon extérieur (s) qui est supérieur au rayon de spire intérieur (w).

8. Entraînement à vis selon l'une quelconque des revendications précédentes, **caractérisé en ce que** la section d'extrémité de tube (17) comprend une section courbée (23) dans laquelle une paroi du tube de guidage de vis (8) présente un tracé courbé, et une section de sécurisation (24) qui se raccorde à la section courbée (23), s'étend dans la direction radiale transversalement à l'axe longitudinal d'entraînement (9), notamment de manière rectiligne, qui sécurise le ressort d'entraînement (15) contre un mouvement le long de l'axe longitudinal d'entraînement (9), de préférence **en ce que** la section de sécurisation (24) est repliée de moins de 90 degrés par rapport au tube de guidage de vis (8) au-dessus de la section courbée (23), ou est repliée d'environ 90 degrés, ou est repliée de plus de 90 degrés, de manière davantage préférée **en ce que** la section de sécurisation (24) se termine au niveau du bord d'extrémité de tube (18).

9. Entraînement à vis selon l'une quelconque des revendications précédentes, **caractérisé en ce que** la section de raccordement (26) dépasse dans le tube de guidage de vis (8) et est reliée au tube de guidage de vis (8) par liaison de matière et/ou par complémentarité de forme et/ou par adhérence depuis l'intérieur, et/ou en ce que la section de raccordement (26) s'engage derrière la section d'extrémité de tube élargie (17) et est notamment en prise par complémentarité de forme avec celle-ci.

10. Entraînement à vis selon l'une quelconque des revendications précédentes, **caractérisé en ce que** l'élément de sécurisation (22) et/ou l'au moins un ressort d'entraînement (15) est conçu en métal, et/ou **en ce que** le premier raccord d'entraînement (13) et/ou le deuxième raccord d'entraînement (14) est conçu en une matière plastique.

11. Entraînement à vis selon l'une quelconque des revendications précédentes, **caractérisé en ce que** les raccords d'entraînement (13, 14) peuvent être couplés chacun à une contrepartie d'articulation côté véhicule automobile, **en ce qu'**au moins le premier raccord d'entraînement (13) présente une section de palier (28) pour le couplage avec la contrepartie d'articulation, notamment une cuvette sphérique ou une tête sphérique, ainsi qu'une section de raccordement (26) reliée directement au tube de guidage de vis (8) et une section de liaison (29) reliant la section de palier (28) à la section de raccordement (26), **en ce que** le premier raccord d'entraînement (13) est conçu, notamment entièrement, en matière plastique et/ou d'un seul tenant.
